# EUROPÄISCHE PATENTSCHRIFT

(11) **EP 0 178 542 B1**
(45) Veröffentlichungstag und Bekanntmachung des Hinweises auf die Patenterteilung: **15.06.1988**
(21) Anmeldenummer: 85112508.8
(22) Anmeldetag: 03.10.1985
(51) Int. Cl.: C25D 17/16

(54) **Vorrichtung und Verfahren zur Nassentleerung**
Process and apparatus for "wet discharging" a transportable plating barrel
Procédé et appareillage pour le déchargement "à l'état humide" d'un tonneau de galvanisation transportable

(30) Priorität: 19.10.1984 DE 3438316
(43) Veröffentlichungstag der Anmeldung: 23.04.1986
(73) Patentinhaber: Müller, Alois, D-5202 Hennef/Happerschoss (DE); Weininger, Lothar, D-5227 Windeck-Schladern (DE)
(72) Erfinder: Müller, Alois, D-5202 Hennef/Happerschoss (DE); Weininger, Lothar, D-5227 Windeck-Schladern (DE)
(74) Vertreter: Neumann, Ernst Dieter, Dipl.-Ing.

(56) Entgegenhaltungen:
- EP-A- 0 042 503
- DE-A- 3 147 498

## Beschreibung

Die Erfindung betrifft eine Vorrichtung und ein Verfahren zur Naßentleerung einer transportablen Galvaniktrommel, insbesondere in drehbarer Lagerung und mit durchbrochener Oberfläche und aufklappbarem Mantelteil, die in einem Behälter unter die Oberfläche einer Waschflüssigkeit einbringbar ist. Nach der galvanischen Oberflächenbehandlung werden die beschichteten Gegenstände mit einer transportablen Galvaniktrommel aus dem Galvanisierbad gehoben und in geeigneter Weise in den Zentrifugenkorb einer Industriezentrifuge verbracht, wo sie einem Zentrifugiervorgang unterzogen werden, in dem überschüssige Teile des Galvanisierbades abgeschleudert werden.

Da die beschichteten Teile dazu neigen, an der Oberfläche der zu entleerenden Galvaniktrommel zu haften, wodurch der Entleervorgang unvollkommen bleibt, ist es bekannt, in einem sogenannten Naßentleerungsverfahren die Galvaniktrommel zumindest teilweise unter eine Badoberfläche zu bringen und dort zum Entleeren zu öffnen. Bei einer bekannten Vorrichtung für diesen Zweck ist ein Flüssigkeitsbehälter vorgesehen, in dem sich eine Innenwanne mit durchbrochener Oberfläche befindet, in welche die Galvaniktrommel eingebracht und entleert wird. Die Innenwanne ist dabei in Form eines Schütte ausgebildet und kann nach dem Herausheben der entleerten Gatvaniktrommet über einen Rand des Behälters gekippt werden, wobei die beschichteten Gegenstände in einen daneben stehenden Transportbehälter rutschen, mit dem sie weiter zu einer Industriezentrifuge transportiert werden.

Neben der beschriebenen Vorrichtung zur Naßentleerung sind auch bereits Industriezentrifugen mit entnehmbarer, transportabler Zentrifugentrommel mit vertikaler Achse bekannt geworden.

Die beschriebene Vorrichtung zur Naßentleerung hat sich dadurch als nachteilig erwiesen, daß beim Entleeren der als Schütte ausgebildeten Innenwanne wieder einzelne der behandelten Metallteile in der Schütte haften blieben, da beim Entleervorgang die Schütte aus dem Flüssigkeitsbad herausgehoben wird und somit bei diesem zweiten Umfüllvorgang keine Naßentleerung stattfindet. Die bekannten Mängel beim Weitertransport von galvanisch behandelten Metallteilen treten somit hier wieder in Erscheinung. Darüberhinaus muß es als umständlich erscheinen, daß die Metallteile auf ihrem Wege von Galvanisierbad zur Industriezentrifuge gleich mehrfach unter Einbeziehung von zumindest einem oder sogar zwei Zwischenbehältnissen umgefüllt werden müssen. Ein weiterer Nachteil der beschriebenen Vorrichtung ergibt sich daraus, daß infolge der abgeschlossenen Bauweise des Behälters eine schnelle Verschmutzung der Badflüssigkeit beim Gebrauch stattfindet.

Der Erfindung liegt die Aufgabe zugrunde, eine Vorrichtung und ein Verfahren vorzuschlagen, mit denen in geeigneter Weise der Transport behandelter Metallteile aus einem Galvanisierbad in eine Industriewaschmaschine oder -zentrifuge verbessert und vereinfacht werden kann und die Nachteile bekannter Vorrichtungen zumindest teilweise überwunden werden können. Die Lösung hierfür besteht in einer Vorrichtung der eingangs genannten Art, die gekennzeichnet ist durch eine unverschließbare Öffnung im Boden des Behälters, ein unter den Behälter verfahrbares Transportmittel mit einer flüssigkeitsdichten Wanne, einer Aufnahmevorrichtung für einen transportablen Zentrifugenkorb in der Wanne, bewegliche und/oder veränderbare Abdichtmittel zum flüssigkeitsdichten Verbinden des Behälters mit der Wanne im Bereich der Öffnung und Mitteln zum Befüllen und Entleeren des mit der Wanne verbundenen Behälters und in einem Verfahren zur Naßentleerung einer Vorrichtung der eingangs genannten Art, bei dem die Entleerung der Galvaniktrommel unmittelbar in einen darunter befindlichen transportablen Zentrifugenkorb unter einer gemeinsamen Badoberfläche einer Waschflüssigkeit erfolgt.

Mit der Erfindung wird bewirkt, daß die galvanisch behandelten Metallgegenstände unmittelbar von der Galvaniktrommel, die zum Ausheben aus dem galvanischen Bad und zum Weitertransport dient, in eine Zentrifugentrommel umgefüllt werden, und beim Umfüllen unterhalb der Oberfläche eines Wasserbades oder einer Waschflüssigkeit bleiben und sich somit problemlos aus der Galvaniktrommel lösen, einem während des Absinkens stattfindenden ersten Spülvorgang unterworfen werden und dabei nicht der Gefahr eines Festhaftens oder erneuten Festklebens an Behälterwänden bei ihrem Transport vom Galvanisierbad in die Zentrifuge oder Waschmaschine für die Weiterbehandlung unterliegen. Die erfindungsgemäß Vorrichtung ist einfach in ihrem Aufbau und benötigt relativ wenig bewegliche Teile. Die Vorrichtung funktioniert in der Weise, daß die horizontal verfahrbare Wanne zur Aufnahme einer Wasch- oder Zentrifugentrommel bzw. eines -korbes unter den Behälter transportiert wird, in den vorher oder gleichzeitig die horizontal liegende Galvaniktrommel eingehängt worden ist. Zwischen dem Behälter und der Wanne wird anschließend eine wasserdichte Verbindung hergestellt und beide werden dann mit Wasser oder einer geeigneten Washflüssigkeit aufgefüllt. Sobald dies soweit geschehen ist, daß sämtliche galvanisch behandelten Metallteile in der Galvaniktrommel unterhalb der Badoberfläche liegen, kann die Galvaniktrommel durch Drehen und/oder Aufklappen entleert werden, wodurch sich die Metallteile mühelos aus ihr lösen und in den Zentrifugenkorb absinken. Zumindest der Behälter und vorzugsweise auch die Wanne werden anschließend durch Ablassen oder Abpumpen der Waschflüssigkeit entleert. Behälter und Wanne werden dann horizontal gegeneinander verschoben, so daß eine Zugriffsmöglichkeit zur Zentrifugentrommel für ein geeignetes Transportmittel besteht, die von diesem aus der Wanne ausgehoben und in die Zentrifuge oder Waschmaschine eingesetzt wird. Gleichzeitig oder in zeitlicher Abfolge kann die Galvaniktrommel aus dem Behälter herausgehoben, neu gefüllt und in ein Galvanisierbad eingesetzt werden. Hierfür kann durchaus das gleiche Transportmittel wie für die Zentrifugentrommel verwendet werden, was nur eine gleichartige Ausgestaltung der Angriffspunkte an der Galvaniktrommel un den Zentrifugenkörben bedingt. Bevorzugte Einzelheiten der Erfindung werden anschließend unter Erläuterung ihrer Funktion beschrieben.

Die Galvaniktrommel, deren Querschnitt im allgemeinen als Polygon ausgebildet ist und die um eine horizontale Achse drehbar ist, kann wie zuvor angedeutet, alleine transportiert werden, es ist jedoch auch möglich, die Trommel zusammen mit einer Lagerungsanordnung, die etwa gabelförmig die Achsstummel an den Enden der Gaivaniktrommel erfaßt, gemeinsam transportabel auszuführen, wobei die Lagerungsanordnung zudem einen ebenfalls transportablen Antrieb ausweisen kann, mit dem die Trommel insbesondere zum Entleeren innerhalb des Behälters um 180° gedreht werden kann. Eine der Seitenflächen der Galvaniktrommel kann offen oder mit einem aufklappbaren oder entfernbaren Deckelteil verschließbar sein, wobei diese Seite zum Entleeren der Galvaniktrommel nach unten gedreht und dann ggfs. geöffnet wird. Zur Erzielung einer kompakten Bauweise und zur Einsparung der benötigten Waschflüssigkeit wird der Behälter an die Form der Galvaniktrommel angepaßt und bevorzugt im unteren Bereich trichterförmig ausgebildet.

Für die Gestaltung des Anschlusses zur darunterstehenden Wanne werden verschiedene Möglichkeiten vorgeschlagen. In einfachster Ausgestaltung können die Abdichtmittel übliche Dichtlippen oder Dichtwülste aus elastischem Material aufweisen, die durch Absenken des Behälters auf die Wanne mit Gegenflächen am jeweils anderen der abzudichtenden Teile in Kontakt kommen. Alternativ kann der Behälter mit einer ebenen horizontalen Anschlußplatte versehen sein, an die sich bewegliche Abdichtmittel von unten anlegen. Als besonders einfaches und funktionssicheres Abdichtmittel werden ein oder mehrere durch Druckluft aufweitbare Schläuche vorgeschlagen, die in ein oben offenes Profil an der Wanne eingelegt werden kann. Dies hat den Vorteil, daß kleinere Fehler bei der Positionierung der Wanne nicht zu einer Beinträchtigung der Funktion führen können.

Grundsätzlich ist daran gedacht, den Behälter zur Aufnahme der Galvaniktrommel fest anzuordnen und die Wanne für die Zentrifugentrommel transportabel zu gestalten, wobei diese insbesondere auf einen schienengeführten Wagen montiert sein kann. Es sind dabei auch Abwandlungen in der Art denkbar, daß die Wanne unmittelbar auf einer Rollen- oder Gleitbahn geführt ist. Darüberhinaus schließt die Erfindung jedoch auch solche Vorrichtungen ein, bei denen die Wanne feststehend angeordnet ist, beispielsweise im Bereich des Portals einer Behandlungsstraße mit mehreren Zentrifugen und/oder Waschmaschinen, und der Behälter dabei mittels besonderer Transportmittel über die Wanne gefahren werden kann. Auch hierfür ist eine schienengeführte Ausgestaltung des Behälters möglich, wobei dieser stehend oder hängend in Bezug auf die Führungsmittel konstruiert sein kann. In diesem Zusammenhang ist anzufügen, daß es für die Steuerung vorteilhaft erscheint, wenn die Abdichtmittel jeweils an einem feststehenden Teil der Vorrichtung angeordnet sind.

Bei der Ausgestaltung einer einzelnen oder zweier Wasseranschlußleitungen ist ebenfalls zu berücksichtigten, daß die Wanne oder ggfs. der Behälter transportabel sind, so daß die Anschlüsse zu dem beweglichen der beiden Behälter im Anschlußbereich flexibel oder aber lösbar sein müssen. Flexible Anschlüsse oder Übergangsstücke stellen eine unkomplizierte Lösung dar, für die entsprechende Materialien von außerordentlicher Haltbarkeit zur Verfügung stehen. Im Falle größerer und ggfs. um Hindernisse führender Transportwege für die Wanne bzw. den Behälter sind jedoch lösbare Anschlüsse vorzuziehen. Hierfür können Schnellkupplungen vorgesehen werden, die beim Trennen der Verbindung zugleich ein Absperrorgan verschließen.

Üblicherweise wird ein Wasserzulauf an dem Behälter und ein Wasserablauf am tiefsten Punkt der beweglichen Wanne vorgesehen werden. Sofern nur die erste der beiden genannten Leitungen vorgesehen und zum Befüllen und Entleeren verwendet werden soll, ist es zum vollständigen Entleeren auf der Wanne erforderlich, das Ende der Leitung in die Wanne absenkbar auszugestalten. Grundsätzlich wäre es zur Vereinfachung auch möglich, hierauf zu verzichten und die Wanne ständig wassergefüllt zu lassen, wodurch der Transport der Wanne und die Entnahme der Zentrifugentrommel an sich nicht behindert werden. Für den Fall, daß nur eine Wasseranschlußleitung vorgesehen werden solle, erscheint es jedoch günstiger, hierfür die eingangs zweitgenannte Leitung am tiefsten Punkt der Wanne zu verwenden, da hiermit eine vollständige Entleerung gewährleistet ist und ein Absetzen verschmutzter Flüssigkeit in der Wanne verhindert wird.

Bei der bevorzugten Ausgestaltung mit zwei Wasseranschlußleitungen, d. h. einem Wasserzulauf im oberen Bereich des Behälters und einem Wasserablauf im unteren Bereich der Wanne ist es besonders günstig, ein Umlaufsystem mit einem besonderen Sammelbehälter vorzusehen, wodurch aus wirtschaftlichen Gründen ausschließlich unter Ersatz von Leckverlusten ständig die gleiche Wassermenge wieder verwendet werden kann. Je nach Anordnung des Sammelbehälters oberhalb des Behälters oder unterhalb der Wanne kann dabei entweder in der Wasserzulauf-oder in der Wasserablaufleitung auf eine Pumpenanordnung verzichtet werden und in dieser Weise die Vorrichtung vereinfacht werden.

Das erfindungsgemäße Verfahren ist im wesentlichen anhand der oben erläuterten Funktionen bereits beschrieben. Es ist jedoch nicht auf die erfindungsgemäße Vorrichtung beschränkt, sondern umfaßt auch andere Formen von Behältern, andere zeitliche Abläufe und andere Transport-und Bewegungsarten der beiden verwendeten Trommeln, soweit das direkte Umfüllen unterhalb einer gemeinsamen Badoberfläche von der Galvaniktrommel in die Zentrifugentrommel dabei verwirklicht ist.

Eine Ausführungsbeispiel der Erfindung ist in den Figuren beschrieben. Die einzelnen Darstellungen haben dabei folgendes zum Gegenstand :
Fig. 1 die Vorrichtung in Seitenansicht mit Teilschitt durch Behälter und Wanne,
Fig. 2 die Vorrichtung in Vorderansicht mit Teilschnitt durch den Behälter,
Fig. 3 die Einzelheit X aus Fig. 1,

Sich entsprechende Teile sind en Figuren mit gleichen Ziffern bezeichnet. In den Figuren 1 und 2 ist ein im Querschnitt recheckiger Behälter 1 zur Aufnahme einer Galvaniktrommel 2 dargestellt, der unten trichterförmig zuläuft und eine Öffnung 3 aufweist. Die Galvaniktrommel ist mit einer bügelförmigen Lagerungsanordnung 4 in den oberen Rand 5 des Behälters 1 eingehängt. Seitliche Arme 6 nehmen die Wellenzapfen der Galvaniktrommel auf und umfassen zugleich Teile eines Drehantriebes für die Drehung derTrommel. Unterhalb des Behälters 1 befindet sich eine transportable Wanne 8 zur Aufnahme eines Zentrifugenkorbes bzw. einer Zentrifugentrommel 9. Dieser ist innerhalb der Wanne in einer Korbaufnahme 10 gehalten. Die Wanne 8 ist auf einem fahrbaren Wagen 11 mit eigenem Antrieb 12 fest montiert, der auf Schienen 13 geführt ist. Am Behälter 1 ist ein Wasserzulauf 14 mit einem Steuerventil 15 dargestellt, während an der Wanne 8 ein Wasserablauf 16 mit einem Steuerventil 17 dargestellt ist. Der Behälter 1 ist mit einer Anschlußplatte 7 versehen, die mit den Dichtungsmitteln gemäß der Einzelheit X zusammenwirkt.

Diese sind in der Figur 3 dargestellt, in der ein Teil der Anschlußplatte 7 des nicht weiter dargestellten Behälters sowie der obere Rand der Wanne 8 erkennbar sind. Im Bereich des oberen Randes ist ein umlaufendes, oben offenes Profil 18 vorgesehen, in welches ein aufweitbarer Schlauch 19 eingelegt ist. Der Schlauch ist mit einem Druckluftanschluß mit einem Steuerventil 20 versehen. Erst unter Druckbeaufschlagung weitet sich der Schlauch zu der dargestellten Form auf und überbrückt damit den Abstand zwischen dem Behälter 8 und der Anschlußplatte 7, so daß eien flüssigkeitsdichte Verbindung geschaffen wird.

## Patentansprüche

1. Vorrichtung zur Naßentleerung einer transportablen und lösbar mit einem Galvanisiertrog verbundenen Galvaniktrommel, insbesondere in drehbarer Lagerung und mit durchbrochener Oberfläche und aufklappbarem Mantelteil, die in einem Behälter unter die Oberfläche einer Waschflüssigkeit einbringbar ist, gekennzeichnet durch eine unverschließbare Öffnung (3) im Boden des Behälters (1), ein unter den Behälter (1) verfahrbares Transportmittel (11) mit einer flüssigkeitsdichten Wanne (8), eine Aufnahmevorrichtung (10) für einen transportablen und lösbar mit einem Zentrifugenantrieb verbundenen Zentrifugenkorb (9) in der Wanne (8), bewegliche und/oderveränderbare Abdichtmittel zum flüssigkeitsdichten Verbinden des Behälters (1) mit der Wanne (8) im Bereich der Öffnung (3) und Mitteln zum Befüllen und Entleeren des mit der Wanne (8) verbundenen Behälters (1).

2. Vorrichtung nach Anspruch 1, gekennzeichnet durch eine in den Behälter (1) einsetzbare transportable Lagerungsanordnung für die Galvaniktrommel (2).

3. Vorrichtung nach einem der Ansprüche 1 und 2, gekennzeichnet durch eine mit der transportablen Lagerunganordnung verbundenen Antriebsanordnung für die Drehung der Galvaniktrommel .(2) um ihre horizontale Mittelachse.

4. Vorrichtung nach einem der Ansprüche 1 bis 3, gekennzeichnet durch eine ebene horizontale Anschlußplatte (18) am Behälter (1), in die die Öffnung (3) eingelassen ist.

5. Vorrichtung nach einem der Ansprüche 1 bis 4, dadurch gekennzeichnet, daß die Abdichtmittel . am oberen Rand der Wanne (8) angeordnet sind.

6. Vorrichtung nach einem der Ansprüche 1 bis 5, dadurch gekennzeichnet, daß die Abdichtmittel einen in ein umlaufendes, oben offenes Profil (18) eingelegten, mittels Druckluft aufweitbaren Schlauch (19) umfassen.

7. Vorrichtung nach einem der Ansprüche 1 bis 6, dadurch gekennzeichnet, daß das Transportmittel als schienengeführter Wagen (11) ausgebildet ist.

8. Vorrichtung nach einem der Ansprüche 1 bis 7, dadurch gekennzeichet, daß am Behälter (1) und/oder an der Wanne (8) zumindest eine Wasseranschlußleitung (14, 16) angeschlossen oder anschließbar ist.

9. Vorrichtung nach einem der Ansprüche 1 bis 8, dadurch gekennzeichnet, daß die Wasseranschlußleitungen (14, 16) mit Ventilen (15, 17) versehen sind und mit einem Sammelbehälter über zumindest eine motorbetriebene Pumpe verbunden sind.

10. Vorrichtung nach einem der Ansprüche 1 bis 9, dadurch gekennzeichnet, daß eine Wasserzulaufleitung (14) am Behälter (1) und eine Wasserablaufleitung (16) an der Wanne (8) angeschlossen ist.

11. Vorrichtung nach einem der Ansprüche 1 bis 10, dadurch gekennzeichnet, daß das behälterseitige Ende einer Wasseranschlußleitung in den Behälter (1) aufziehbar und in Wanne (8) absenkbar ist.

12. Vorrichtung nach einem der Ansprüche 1 bis 11. dadurch gekennzeichnet, daß das wannenseitige Ende einer Wasseranschlußleitung flexibel an der Wanne (8) angeschlossen ist.

13. Vorrichtung nach einem der Ansprüche 1 bis 12, dadurch gekennzeichnet, daß der Zentrifugenkorb (9) ein drehstellungsunabhängig von Greifermitteln erfaßbares oberes Randprofil und die Lagerungsanordnung der Galvaniktrommel (2) drehstellungsunabhängig von Greifermitteln erfaßbare Halterungsmittel hat.

14. Verfahren zur Naßentleerung einer transportablen Galvaniktrommel, die in einen Flüssigkeitsbehälter unter eine Badoberfläche einbringbar ist, dadurch gekennzeichnet, daß die Entleerung der Galvaniktrommel (2) unmittelbar in einen darunter befindlichen transportablen Zentrifugenkorb (9) unter einer gemeinsamen Badoberfläche einer Waschflüssigkeit erfolgt.

15. Verfahren nach Anspruch 14, dadurch gekennzeichnet, daß ein Behälter (1) zur Aufnahme der Galvaniktrommel (2) mit einer den Zentrifugenkorb (9) aufnehmenden Wanne (8) übereinanderstehen flüssigkeitsdicht verbunden wird, anschließend die Wanne (8) und der Behälter (1) mit Wasser oder einer geeigneten Waschflüssigkeit aufgefüllt und die Galvaniktrommel (2) in den Behälter (1) eingebracht wird, dann die Galvaniktrommel (2) durch Drehen und/oder Öffnen in den Zentrifugenkorb (9) entleert wird und endlich der Behälter (1) und ggfs. die Wanne (8) entleert und in eine Entnahmeposition für den Zentrifugenkorb (9) zueinander verschoben werden.

16. Verfahren nach Anspruch 14 oder 15, dadurch gekennzeichnet, daß das Befüllen und Entleeren des Behälters (1) und der Wanne (8) durch Umpumpen und ggfs. Zurückströmen aus einem und in einen Sammenbehälter erfolgt.

17. Verfahren nach einem der Ansprüche 15 oder 16, dadurch gekennzeichnet, daß das flüssigkeitsdichte Verbinden des Behälters (1) zur Aufnahme der Galvaniktrommel (2) mit der den Zentrifugenkorb (9) aufnehmenden Wanne (8) durch Absenken und Aufsetzen des Behälters (1) auf den Rand der Wanne (8) unter Anlage der Abdichtmittel erfolgt.

18. Verfahren nach einem der Ansprüche 15 oder 16, dadurch gekennzeichnet, daß das flüssigkeitsdichte Verbinden des Behälters (1) zur Aufnahme der Galvaniktrommel (2) mit der den Zentrifugenkorb (9) aufnehmenden Wanne (8) durch Vergrößern querschnittsveränderlicher Abdichtmittel, insbesondere mittels Druckluft bis zur Anlage am Behälter (1) und am Rand der Wanne (8) erfolgt.

## Claims

1. An apparatus for wet discharging a transportable plating barrel removably connected to a plating trough, especially in a rotatably supported design, with a perforated surface an openable circumferential part, with the barrel being suitable for being introduced into a container below the surface of a washing liquid, characterised by an unclosable aperture (3) in the bottom of the container (1), transport means (11) with a leak- proof tub (8) suitable for being moved underneath the container (1), a receiving device (10) for a tansportable centrifugal basket (9) which is positioned in the tub (8) and removably connected to a centrifugal drive, movable and/or variable sealing means for providing a leak-proof connection between the container (1) and the tub (8) in the region of the aperture (3), and means for filling and discharging the container (1) connected to the tub (8).

2. An apparatus according to claim 1, characterised by a transportable bearing assembly intended for the plating barrel (2) and insertable into the container (1).

3. An apparatus according to one of claims 1 and 2, characterised by a driving assembly for rotating the plating barrel (2) around its horizontal central axis, with the driving assembly being connected to the transportable bearing assembly.

4. An apparatus according to one of claims 1 to 3, characterised by a planar, horizontal connecting plate (18) at the container (1), in which the aperture (3) is provided.

5. An apparatus according to one of claims 1 to 4, characterised in that the sealing means have been arranged at the upper edge of the tub (8).

6. An apparatus according to one of claims 1 to 5, characterised in that the sealing means comprise a hose (19) which is inserted into a continuous profile (18) open at its upper end and which is expandable by compressed air.

7. An apparatus according to one of claims 1 to 6, characterised in that the transport means have been designed as a carriage (11) guided on rails.

8. An apparatus according to one of claims 1 to 7, characterised in that at least one water connecting pipeline (14, 16) is connected or connectable to the container (1) and/or the tub (8).

9. An apparatus according to one of claims 1 to 8, characterised in that the water connecting pipelines (14, 16) have been provided with valves (15, 17) and are connected to a collector tank via at least one motor operated pump.

10. An apparatus according to one of claims 1 to 9, characterised in that a water supply pipe (14) is connected to the container (1) and a water discharge pipe (16) is connected to the tub (8).

11. An apparatus according to one of claims 1 to 10, characterised in that the water connecting pipe at the container end can be pulled up into the container (1) and lowered into the tub (8).

12. An apparatus according to one of claims 1 to 11, characterised in that the water connecting pipe at the tub end is flexibly connected to the tub (8).

13. An apparatus according to one of claims 1 to 12, characterised in that the centrifugal basket (9) has been provided with an upper edge profile which can be held by gripping means independently of the rotational position and that the bearing assembly of the plating barrel (2) has been provited with holding means which can be held by gripping means independently of the rotational position.

14. A process for wet discharging a transportable plating barrel which may be introduced into a liquid holding container underneath a bath surface, characterised in that the plating barrel (2) discharges below a joint washing liquid surface directly into a transportable centrifugal basket (2) positioned underneath the plating barrel (2).

15. A process according to claim 14, characterised in that a container (1) for receiving the plating barrel (2) and a tub (8) for receiving the centrifugal basket (9) are connected to each other one above the other in a leak-proof way, that subsequently the tub (8) and the container (1) are filled with water or a suitable washing liquid, with the plating barrel (2) being introduced into the container (1), and that then the plating barrel (2), by being turned or opened, discharges into the centrifugal basket (9), and finally, the container (1) and, if applicable, the tub (8) discharge and are moved relative to each other into a position for removing the centrifugal basket (9).

16. A process according to claim 14 or 15, characterised in that the container (1) and the tub (8) are filled and discharged by pumping the washing liquid into the collector tank and pumping it back out of the collector tank.

17. A process according to one of claims 15 or 16, characterised in that the leakproof connection of the container (1) for receiving the plating barrel (2) to the tub (8) for receiving the centrifugal basket (9) is effected by lowering the container (1) and positioning it on the edge of the tub (8) with contact being established with the sealing means.

18. A process according to one of claims 15 or 16, characterised in that the leak-proof connection between the container (1) for receiving the plating barrel (2) and the tub (8) for receiving the centrifugal basket (9) is effected by increasing the size fo the sealing means with variable cross- sections, especially by means of compressed air, until contact is established with the container (1) and the edge of the tub (8).

## Revendications

1. Dispositif de déchargement par voie humide d'un tambour de galvanisation transportable et relié non solidairement à une auge de galvanisation, en particulier avec logement rotatif et surface ajourée et enveloppe relevable, qui peut être installé dans un réservoir, sous la surface d'un liquide de lavage, caractérisé par une ouverture non fermable (3) dans le fond du réservoir (1), un moyen de transport (11) déplaçable sous le réservoir (1) avec une cuve (8) étanche au liquide, un dispositif de reprise (10) pour une corbeille centrifuge (9) transportable et désolidarisable d'une transmission centrifuge dans la cuve (8), des dispositifs d'étanchéité mobiles et/ou modifiables pour rendre étanche au liquide la jonction du réservoir (1) et de la cuve (8) au niveau de l'ouverture (3) et des agents de remplissage et de vidange du réservoir (1) relié à la cuve (8).

2. Dispositif selon revendication 1, caractérisé par un logement transportable et installable dans le réservoir (1) pour le tambour de galvanisation (2).

3. Dispositif selon une des revendications 1 et 2, caractérisé par une transmission reliée au logement transportable, laquelle assure la rotation du tambour de galvanisation (2) autour de son axe central horizontal.

4. Dispositif selon une des revendications 1 à 3, caractérisé par une plaque de raccordement horizontale plane (18) au réservoir (1), dans laquelle est ménagée l'ouverture (3).

5. Dispositif selon une des revendications 1 à 4, caractérisé par le fait que les dispositifs d'étanchéité sont placés sur le bord supérieur de la cuve (8).

6. Dispositif selon une des revendications 1 à 5, caractérisé par le fait que les dispositifs d'étanchéité entourent un flexible (19) élargissable inséré par le truchement d'air comprimé dans un profile supérieur ouvert faisant tout le tour.

7. Dispositif selon une des revendications 1 à 6, caractérisé par le fait que le moyen de transport affecte la configuration d'un chariot (11) se déplaçant sur rail.

8. Dispositif selon une des revendications 1 à 7, caractérisé par le fait qu'au moins un conduit de raccordement à l'eau (14, 16) est branché ou branchable sur le réservoir (1) et/où sur la cuve (8).

9. Dispositif selon une des revendications 1 à 8, caractérisé par le fait que les conduits de raccordement à l'eau (14, 16) sont dotés de vannes (15, 17) et reliés à un collecteur par l'intermédiaire d'au moins une pompe actionnée par moteur.

10. Dispositif selon une des revendications 1 à 9, caractérisé par le fait qu'un conduit d'alimentation en eau (14) est raccordé au réservoir (1) et qu'un conduit d'évacuation d'eau (16) l'est à la cuve (8).

11. Dispositif selon une des revendications 1 à 10, caractérisé par le fait que l'extrémité côté réservoir d'un conduit de raccordement à l'eau est montable dans le réservoir (1) et abaissable dans la cuve (8).

12. Dispositif selon une des revendications 1 à 11, caractérisé par le fait que l'extrémité côté cuve d'un conduit de raccordement à l'eau est raccordée avec la cuve (8) sous une forme flexible.

13. Dispositif selon une des revendications 1 à 12, caractérisé par le fait que la corbeille centrifuge (9) possède sur le bord supérieur un profilé indépendant de la position de rotation et saisissable par les moyens de préhension et le logement du tambour de galvanisation (2) des moyens de maintien indépendants de la position de rotation et saisissables par les moyens de préhension.

14. Procédé de vidange par voie humide d'un tambour transportable de galvanisation, qui peut être installé dans un réservoir de liquide sous la surface d'un bain, caractérisé par le fait que la vidange du tambour de galvanisation (2) s'effectue directement dans une corbeille centrifuge (9) transportable placée en dessous, sous la surface commune du bain d'un liquide de lavage.

15. Procédé selon revendication 14, caractérisé par le fait qu'un réservoir (1) de reprise du tambour de galvanisation (2) est relié en superposition et en les rendant étanches au liquide à une cuve (8) reprenant la corbeille centrifuge, la cuve (8) et le réservoir (1) étant ensuite remplis d'eau ou d'un liquide de lavage approprié et le tambour de galvanisation (2) étant placé dans le réservoir (1), puis le tambour de galvanisation (2) vidangé dans la corbeille centrifuge (9) en ouvrant et/ou fermant et, finalement en vidant le réservoir (1) et éventuellement la cuve (8) et en les poussant l'un par rapport à l'autre dans une position de reprise pour la corbeille centrifuge (9).

16. Procédé selon revendication 14 ou 15, caractérisé par le fait que le remplissage et la vidange du réservoir (1) de la cuve (8) ont lieu par repompage et, éventuellement, en faisant s'écouler le liquide d'un des collecteurs dans l'autre.

17. Procédé selon une des revendications 15 ou 16, caractérisé par le fait que la liaison du réservoir (1) étanche au liquide pour la reprise du tambour de galvanisation (2) avec la cuve (8) reprenant la corbeille centrifuge (9) a lieu en abaissant et posant le réservoir (1) sur le bord de la cuve (8) en appliquant des dispositifs d'étanchéité.

18. Procédé selon une des revendications 15 ou 16, caractérisé par le fait que la liaison du réservoir (1) étanche au liquide pour la reprise du tambour de galvanisation (2) avec la cuve (8) reprenant la corbeille centrifuge (9) en élargissant des dispositifs d'étanchéité à section variable, par le truchement d'air comprimé en particulier, jusqu'à ce que le contact se fasse avec le réservoir (1) et sur le bord de la cuve (8).
